# EUROPÄISCHE PATENTSCHRIFT

(11) **EP 2 636 805 B1**
(45) Veröffentlichungstag und Bekanntmachung des Hinweises auf die Patenterteilung: **03.01.2018**
(21) Anmeldenummer: 13157761.1
(22) Anmeldetag: 05.03.2013
(51) Int. Cl.: E03C 1/14, E03C 1/29, E03C 1/22

(54) **Waschbecken mit einer Ablauföffnung**
Wash basin with a drain opening
Lavabo avec un orifice d'évacuation

(30) Priorität: 05.03.2012 CH 2912012
(43) Veröffentlichungstag der Anmeldung: 11.09.2013
(73) Patentinhaber: Rüdisüli, Beat, 8832 Wollerau (CH)
(72) Erfinder: Rüdisüli, Beat, 8832 Wollerau (CH)
(74) Vertreter: Rutz, Andrea

(56) Entgegenhaltungen:
- WO-A2-2007/086736
- CH-A- 98 736
- CH-A5- 690 917
- US-A- 190 766
- US-A- 2 097 044
- US-A- 4 807 306

## Beschreibung

Die Erfindung betrifft eine Geruchsverschlussvorrichtung zum Einsetzen in den Ablaufstutzen eines Waschbeckens. Die Erfindung betrifft auch ein Waschbecken mit einer Ablauföffnung, die durch einen von einer Beckeninnenseite nach unten ragenden Ablaufstutzen gebildet wird, der an einem unteren Ende mit einem Ablaufrohr verbindbar ist, mit einer in das Waschbecken eingesetzten erfindungsgemässen Geruchsverschlussvorrichtung. Waschbecken der genannten Art sind allgemein bekannt. Sie haben die Aufgabe einen Waschvorgang, wie beispielsweise das Waschen der Hände oder dergleichen, zu ermöglichen. Sie sind entsprechend vielfach auch in Haushaltungen, öffentlichen Anlagen sowie Spitälern vorhanden. Im Haushalt und noch mehr in Spitälern ist es besonders wesentlich, dass das Waschbecken einfach und in hygienischer Hinsicht gründlich gereinigt werden kann. Dies vor allem auch im Bereich des Siphons, d.h. innerhalb des Ablaufs unterhalb des Deckels. Dies ist vor allem aus hygienischen Gründen wesentlich. Im Siphon können sich besonders schädliche Keime und dergleichen ansiedeln, die regelmässig entfernt werden müssen.
Ein Waschbecken dieser Art ist im Stand der Technik aus der WO 2009/103864 bekannt geworden. Bei diesem wird der Siphon bzw. Geruchsverschluss weitgehend durch das Becken selbst gebildet, was an sich vorteilhaft ist. Der Siphon hat hier aber eine sehr kleine Höhe, was in vielen Fällen nicht zulässig ist. Bezüglich der Hygiene sind zudem die zahlreichen Kanten und Ecken nachteilig.

In der WO 2007/086736 ist ein Waschbecken offenbart, bei welchem ein Geruchsverschluss durch einen in die Ablauföffnung des Waschbeckens eingesetzten Einsatz und einen auf den Einsatz aufgesetzten Deckel gebildet wird. Ein nach oben hin ragendes Rohr des Einsatzes bildet dabei zusammen mit einem nach unten hin ragenden Tauchrohr des Deckels und dem Ablaufstutzen des Waschbeckens einen Siphon. Dieses Dokument offenbart weiterhin eine gattungsgemässe Geruchsverschlussvorrichtung. Der Erfindung liegt die Aufgabe zugrunde, ein Geruchsverschlussvorrichtung der genannten Art zu schaffen, die einfach montiert und mit der, im Hinblick auf einen langfristigen Gebrauch, eine besonders gute Abdichtung erreicht, und wovon der Einsatz nötigenfalls einfach ausgewechselt werden kann. Die Aufgabe ist durch eine Geruchsverschlussvorrichtung gemäss Anspruch 1 gelöst. Nach einer Weiterbildung der Erfindung ist vorgesehen, dass der Ablaufstutzen an einem unteren Ende eine nach innen ragende Schulter aufweist, auf welcher das genannte Dichtungsmittel aufliegt. Vorzugsweise bildet das Dichtungsmittel den unteren Bereich bzw. den Boden der genannten kreissymmetrischen Rinne. Dies ermöglicht eine besonders gründliche Reinigung bis zum Boden der Rinne.

Nach einer Weiterbildung der Erfindung ist vorgesehen, dass das Dichtungsmittel ein nach aussen ragender umlaufender Ring ist. Dieser Ring ist vorzugsweise flach, und insbesondere in der Form einer Lippe, die sich um den Einsatz herum erstreckt. Vorzugsweise liegt diese Lippe bzw. das Dichtungsmittel im montierten Zustand elastisch am Ablaufstutzen an.

Nach einer Weiterbildung der Erfindung ist vorgesehen, dass das Dichtungsmittel an einer Aussenseite des Einsatzes angeformt ist. Hierbei ist vorgesehen, dass der Einsatz vorzugsweise aus Kunststoff hergestellt ist. Dieser Kunststoff kann elastisch sein, so dass das Dichtungsmittel gegen den Ablaufstutzen gespannt ist.

Auf den Einsatz ist an einem unteren Ende eine Befestigungsmutter aufgeschraubt, die gegen den Ablaufstutzen gespannt ist und die den Einsatz gegen den Ablaufstutzen spannt. Entsprechend wird auch das genannte Dichtungsmittel gegen den Ablaufstutzen gespannt. Dadurch ergibt sich eine besonders hohe Dichtigkeit. Zudem kann der Einsatz nötigenfalls sehr einfach ausgewechselt werden.

Nach einer Weiterbildung der Erfindung ist vorgesehen, dass der Einsatz wenigstens im Bereich der Rinne gegen oben radial nach innen geneigt ist, so dass durch die Rinne eine einfachere Zugänglichkeit erreicht wird. Vorzugsweise ist der Einsatz nach oben etwa konisch verjüngt. Die Rinne wird somit nach oben breiter bzw. nach unten enger. Die Rinne kann dann besonders einfach, beispielsweise mit einem geeigneten Lappen oder dergleichen, von Hand oder einem geeigneten Instrument gereinigt werden.

Der Einsatz weist bevorzugt im Wesentlichen die Form eines sich um eine Längsmittelachse herum erstreckenden Hohlzylinders auf. Vorteilhaft ist der Einsatz insgesamt einstückig ausgebildet und insbesondere im Spritzgussverfahren aus einem Kunststoff hergestellt. Dies erlaubt eine besonders einfache und kostengünstige Herstellung. Vorteilhaft ist zudem auch der Deckel einstückig ausgebildet und insbesondere im Spritzgussverfahren aus einem Kunststoff hergestellt.

Nach einer Weiterbildung der Erfindung ist vorgesehen, dass der Deckel lösbar am Einsatz befestigt ist. Zur Reinigung der Rinne muss dann lediglich der Deckel vom Einsatz abgehoben werden. Die Rinne ist dann vollständig von oben zugänglich.

Nach einer Weiterbildung der Erfindung ist vorgesehen, dass der Deckel an einer Unterseite Rastmittel aufweist, die mit dem Einsatz lösbar verrastet sind. Eine solche Verrastung ermöglicht ein besonders einfaches Montieren und Demontieren des Deckels.

Nach einer Weiterbildung der Erfindung ist vorgesehen, dass die Rastmittel an einem oberen Rand des Einsatzes verrastet sind. Diese Rastmittel können beispielsweise als Zungen ausgebildet sein, die sich radial nach aussen erstrecken.

Nach einer Weiterbildung der Erfindung ist vorgesehen, dass zwischen der genannten Mutter und dem Ablaufstutzen ein weiteres Dichtungsmittel angeordnet ist, das ein unteres Ende des Ablaufstutzens gegen die Mutter abdichtet. Dieses Dichtungsmittel ist vorzugsweise ein Dichtungsring, der in eine entsprechende umlaufende Nut eingesetzt wird. Diese Abdichtung hat den Vorteil, dass Flüssigkeit aus der Rinne nicht nach aussen dringen kann. Die Flüssigkeit läuft im Fall einer Undichtigkeit innerhalb der Rinne direkt in die Ablauföffnung bzw. in die Entsorgungsleitung. Dieses zweite Dichtungsmittel ist radial ausserhalb eines Gewindes angeordnet, welches den Einsatz mit der genannten Mutter verbindet.

Der Einsatz weist eine Innenseite mit einer Angriffsstruktur auf, welche zum Drehen des Einsatzes relativ zur Befestigungsmutter mittels eines Angriffsmittels dient. Die Angriffsstruktur ist insbesondere derart ausgebildet, dass sie in einer sich senkrecht zur Längsmittelachse des Einsatzes erstreckenden Querschnittsansicht eine nicht kreisrunde Form aufweist. Die Angriffsstruktur ist bevorzugt als eine mehrkantige Struktur ausgebildet, welche insbesondere im Querschnitt eine regelmässige geometrische Form bilden kann. Als besonders vorteilhaft für die Kraftübertragung vom Angriffsmittel auf den Einsatz hat sich eine im Querschnitt regelmässige, sechseckige Form der Angriffsstruktur erwiesen. Beim Angriffsmittel, welches komplementär zur Angriffsstruktur ausgebildet ist, kann es sich entsprechend insbesondere um einen Innensechskantschlüssel handeln, welcher von oben oder von unten her entlang der Längsmittelachse in den Einsatz einführbar ist. Das aus Hygienegründen gelegentlich notwendige Ersetzen des Einsatzes im Waschbecken durch einen neuen Einsatz ist dadurch besonders einfach zu bewerkstelligen.

Es wird eine Geruchsverschlussvorrichtung angegeben zum Einsetzen in den Ablaufstutzen eines Waschbeckens, aufweisend einen Deckel und einen Einsatz. Das Waschbecken, der Deckel und der Einsatz sind insbesondere wie oben ausgeführt ausgebildet. Der Deckel weist eine Unterseite mit einem daran angeordneten Tauchrohr sowie einen das Tauchrohr umlaufenden Rand auf. Der Einsatz weist im Wesentlichen die Form eines sich um eine Längsmittelachse herum erstreckenden Hohlzylinders auf und weist Dichtungsmittel zum dichtenden Anliegen am Ablaufstutzen des Waschbeckens auf.

Dabei ist der Deckel derart auf den Einsatz aufsetzbar, dass der Einsatz entlang seiner Längsmittelachse in das Tauchrohr des Deckels hineinragt. Der Einsatz weist zudem ein Aussengewinde zum Aufschrauben einer Befestigungsmutter auf.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: eine räumliche Darstellung eines längs geschnittenen Waschbeckens gemäss einer ersten Ausführungsform, wobei der Beckenkörper weggelassen ist,
- Fig. 2: ein vertikaler Schnitt durch das in der Fig. 1 gezeigte Waschbecken, wobei der Beckenkörper hier nur bereichsweise gezeigt ist,
- Fig. 3: eine räumliche Darstellung einer zweiten Ausführungsform eines erfindungsgemässen, längs geschnittenen Waschbeckens, wobei der Beckenkörper nur bereichsweise gezeigt ist,
- Fig. 4: ein vertikaler Schnitt durch das längs geschnittene, in der Fig. 3 gezeigte Waschbecken, wobei der Beckenkörper nur bereichsweise gezeigt ist, und
- Fig. 5: ein Querschnitt entlang der Ebene V-V durch das in der Fig. 4 gezeigte Waschbecken, wobei der Beckenkörper nur bereichsweise gezeigt ist.

In den Figuren 1 und 2 ist eine erste Ausführungsform eines Waschbeckens gezeigt. Das gezeigte Waschbecken 1 besitzt einen Körper 23, beispielsweise aus Keramik, Kunststoff oder Metall. Der in Fig. 2 gezeigte Bereich des Körpers 23 kann an sich beliebig und wie bekannt ausgebildet sein. Mittig oder seitig befindet sich vorzugsweise in der tiefsten Stelle des Körpers 23 eine Ablauföffnung, in die ein Deckel 6 eingesetzt ist. Dieser Deckel 6 besitzt eine etwa ebene Deckelplatte 11, die an einem Rand 18 von der Beckeninnenseite 3 so distanziert ist, dass hier ein kreisförmiger Durchgang gewährleistet ist. Eine an der Beckeninnenseite 3 nach unten rinnende Flüssigkeit kann somit durch den Durchgang 19 abfliessen.

Am Körper 23 ist ein Ablaufstutzen 4 angeformt, der nach unten ragt und der vorzugsweise kreiszylindrisch ausgebildet ist. Der Ablaufstutzen 4 besitzt an einem unteren Ende 4a eine Schulter 12, an welcher ein Einsatz 9 lösbar befestigt ist. Dieser Einsatz 9 ist insgesamt einstückig ausgebildet und besteht vorzugsweise aus Kunststoff. Er weist im Wesentlichen die Form eines sich um eine Längsmittelachse 27 herum erstreckenden Hohlzylinders auf und besitzt wie ersichtlich ein Aussengewinde 20, auf das von unten eine Mutter 5 aufgeschraubt ist. Diese Mutter 5 liegt an einer Unterseite des Ablaufstutzens 4 an und spannt ein Dichtungsmittel 10 des Einsatzes 9 gegen die Schulter 12. Die Mutter 5 besitzt aussenseitig eine Nut 24 in die ein weiteres Dichtungsmittel 17 eingesetzt ist. Dieses Dichtungsmittel ist gegen den Ablaufstutzen 4 gespannt und dichtet diesen nach aussen hin ab. Die Mutter 5 besitzt an einem unteren Ende ein weiteres Gewinde 21, an dem ein hier nicht gezeigtes Entsorgungsrohr angeschraubt ist.

Das Dichtungsmittel 10 ist wie ersichtlich vorzugsweise radial nach aussen ragend lippenförmig ausgebildet und bildet den unteren Teil bzw. den Boden einer Rinne R, die am oberen Ende vom Deckel 6 abgedeckt ist. Die Rinne R dient zur Aufnahme von Sperrwasser und bildet damit einen Sperrwasserbereich. Der Deckel 6 besitzt an einer Unterseite 8 ein Tauchrohr 7, das mit dem Ablaufstutzen 4 einen Siphon S bzw. Geruchsverschluss bildet. Oberhalb des Dichtungsmittels 10 ist der Einsatz 9 so ausgebildet, dass er sich nach oben verjüngt. Die Rinne R wird somit nach oben breiter und entsprechend einfacher und besser zugänglich. Dies vor allem im Hinblick auf eine Reinigung der Rinne R. Um den Siphon S zu reinigen wird der Deckel 6 vom Einsatz 9 abgenommen. Danach ist die Rinne R für eine Reinigung bereit. Anschliessend wird der Deckel 6 wieder aufgesetzt bzw. aufgerastet.

Die Befestigung des Deckels 6 am Einsatz 9 erfolgt hier vorzugsweise mit Befestigungsmittel 15, die Rastmittel sind und die an einem oberen Rand 16 des Einsatzes 9 eingerastet sind. Diese Rastmittel 15 sind an einer Unterseite 8 des Deckels 6 angeformt. Insbesondere sind diese Rastmittel 15 an einer Deckelplatte 11 des Deckels angeformt. Ist der Siphon gereinigt, so wird der Deckel 6 wieder auf den Einsatz 9 aufgesetzt bzw. aufgerastet. Die Rinne R ist vorzugsweise im gesamten Bereich so breit, dass ein Finger bzw. der Zeigfinger oder ein Reinigungsinstrument in diese Rinne eingreifen kann. Mit diesem Finger bzw. Instrument und entsprechenden Reinigungsmitteln kann dann die Rinne ausgewischt bzw. gereinigt werden. Da die Rinne wie erwähnt vorzugsweise kreiszylindrisch ist, ist die Reinigung besonders einfach und gründlich.

Eine zweite Ausführungsform eines erfindungsgemässen Waschbeckens ist in den Figuren 3 bis 5 gezeigt. Elemente, welche dieselbe oder eine ähnliche Wirkung und Funktion haben, sind in den Figuren 3 bis 5 jeweils mit denselben Bezugszeichen wie die entsprechenden Elemente der in den Figuren 1 und 2 gezeigten Ausführungsform beschriftet.

Die in den Figuren 3 bis 5 dargestellte Ausführungsform unterscheidet sich von der in den Figuren 1 und 2 gezeigten Ausführungsform dadurch, dass der Einsatz 9 eine Innenseite 26 mit einer Angriffsstruktur 25 aufweist. Die Angriffsstruktur 25, welche im Querschnitt (siehe Figur 5) als ein regelmässiges Sechseck ausgebildet ist, erlaubt das Drehen des Einsatzes 9 relativ zur Befestigungsmutter 5 mittels eines entsprechend ausgebildeten Angriffsmittels, wie insbesondere eines Innensechskantschlüssels. Das in den Figuren nicht gezeigte Angriffsmittel kann hierzu von oben oder von unten her in den sich nach oben hin verjüngenden Bereich des Einsatzes 9 eingeführt werden, was ein besonders einfaches Ersetzen des Einsatzes 9 im Waschbecken 1 erlaubt.

**BEZUGSZEICHENLISTE**

| | | | |
|---|---|---|---|
| 1 | Waschbecken | s | Siphon |
| 2 | Ablauföffnung | | |
| 3 | Beckeninnenseite | | |
| 4 | Ablaufstutzen | | |
| 4a | unteres Ende | | |
| 5 | Mutter | | |
| 6 | Deckel | | |
| 7 | Tauchrohr | | |
| 8 | Unterseite | | |
| 9 | Einsatz | | |
| 10 | Dichtungsmittel | | |
| 11 | Deckelplatte | | |
| 12 | Schulter | | |
| 13 | Aussenseite | | |
| 14 | Befestigungsmutter | | |
| 15 | Befestigungsmittel | | |
| 16 | Rand | | |
| 17 | weiteres Dichtungsmittel | | |
| 18 | Deckelrand | | |
| 19 | Durchgang | | |
| 20 | Gewinde | | |
| 21 | Gewinde | | |
| 22 | Sechskant | | |
| 23 | Körper | | |
| 24 | Nut | | |
| 25 | Sechseckige Innenstruktur | | |
| 26 | Innenseite | | |
| 27 | Längsmittelachse | | |
| R | Rinne | | |

## Patentansprüche

1. Geruchsverschlussvorrichtung zum Einsetzen in ein Waschbecken, wobei das Waschbecken eine Ablauföffnung (2) aufweist, die durch einen von einer Beckeninnenseite (3) nach unten ragenden Ablaufstutzen (4) gebildet wird, der an einem unteren Ende mit einem Ablaufrohr verbindbar ist, die Geruchsverschlussvorrichtung aufweisend
einen auf die Ablauföffnung (2) aufsetzbaren Deckel (6) mit einem umlaufenden Rand (18) zum Anordnen über der genannten Innenseite (3) des Waschbeckens (1) sowie mit einer Unterseite (8), an der ein Tauchrohr (7) angeordnet ist, welches zusammen mit dem genannten Ablaufstutzen (4) zur Bildung eines unterhalb des Deckels (6) angeordneten Geruchsverschlusses (S) dient,
einen insgesamt einstückig ausgebildeten Einsatz (9), welcher im Wesentlichen die Form eines sich um eine Längsmittelachse (27) herum erstreckenden Hohlzylinders aufweist und welcher an einem unteren Ende ein Aussengewinde (20) aufweist sowie Dichtungsmittel (10) zum dichtenden Anliegen am Ablaufstutzen (4) aufweist, und welcher zum Einsetzen in die Ablauföffnung (2) geeignet ist, um mit dem Ablaufstutzen (4) eine kreissymmetrische Rinne (R) zu bilden, die nach dem Abnehmen des Deckels (6) von oben zur Reinigung vollständig zugänglich ist, wobei der Deckel (6) derart auf den Einsatz (9) aufsetzbar ist, dass der Einsatz (9) entlang seiner Längsmittelachse (27) in das Tauchrohr (7) des Deckels (6) hineinragt, sowie
eine Befestigungsmutter (5), **dadurch gekennzeichnet**, das die Befestigungsmutter (5) derart auf das Aussengewinde (20) des Einsatzes (9) aufschraubbar ist, dass die Befestigungsmutter (5) gegen den Ablaufstutzen (4) gespannt ist und den Einsatz (9) gegen den Ablaufstutzen (4) spannt,
der Einsatz (9) eine Innenseite (26) mit einer Angriffsstruktur (25) aufweist, welche im Querschnitt eine regelmässige geometrische, nicht kreisrunde Form hat, und welche zum Drehen des Einsatzes (9) relativ zur Befestigungsmutter (5) mittels eines Angriffsmittels dient.

2. Geruchsverschlussvorrichtung nach Anspruch 1, **dadurch gekennzeichnet, dass** das Dichtungsmittel (10) an einer Aussenseite (13) des Einsatzes (9) angeformt ist.

3. Geruchsverschlussvorrichtung nach Anspruch 1 oder 2, **dadurch gekennzeichnet, dass** der Einsatz (9) aus Kunststoff hergestellt ist.

4. Geruchsverschlussvorrichtung nach einem der Ansprüche 1 bis 3, **dadurch gekennzeichnet, dass** der Deckel (6) lösbar am Einsatz (9) befestigt ist.

5. Geruchsverschlussvorrichtung nach einem der Ansprüche 1 bis 4, **dadurch gekennzeichnet, dass** der Deckel (6) auf den Einsatz (9) lösbar aufgerastet ist.

6. Geruchsverschlussvorrichtung nach einem der Ansprüche 1 bis 5, **dadurch gekennzeichnet, dass** der Deckel (6) an seiner Unterseite (8) Rastmittel (16) aufweist, die mit dem Einsatz (9) lösbar verrastet sind.

7. Geruchsverschlussvorrichtung nach Anspruch 6, **dadurch gekennzeichnet, dass** die Rastmittel (15) an einem oberen Rand (16) des Einsatzes verrastet sind.

8. Waschbecken mit einer Ablauföffnung (2), die durch einen von einer Beckeninnenseite (3) nach unten ragenden Ablaufstutzen (4) gebildet wird, der an einem unteren Ende mit einem Ablaufrohr verbindbar ist, mit einer in das Waschbecken eingesetzten Geruchsverschlussvorrichtung nach einem der Ansprüche 1 bis 7, wobei der Deckel (6) der Geruchsverschlussvorrichtung auf die Ablauföffnung (2) aufgesetzt ist und mit seinem umlaufenden Rand (18) über der genannten Innenseite (3) des Waschbeckens (1) angeordnet ist, wobei unterhalb des Deckels (6) ein Geruchsverschluss (S) angeordnet ist, der durch den genannten Ablaufstutzen (4) und dem an der Unterseite (8) des Deckels (6) angeordneten Tauchrohr (7) gebildet wird, wobei der Einsatz (9) in die Ablauföffnung (2) eingesetzt ist und die Dichtungsmittel (10) dichtend am Ablaufstutzen (4) anliegen, wobei der Ablaufstutzen (4) mit dem Einsatz (9) eine kreissymmetrische Rinne (R) bildet, die nach dem Abnehmen des Deckels (6) von oben zur Reinigung vollständig zugänglich ist, und wobei auf den Einsatz (9) am unteren Ende die Befestigungsmutter (5) aufgeschraubt ist, die gegen den Ablaufstutzen (4) gespannt ist und die den Einsatz (9) gegen den Ablaufstutzen (4) spannt.

9. Waschbecken nach Anspruch 8, **dadurch gekennzeichnet, dass** der Ablaufstutzen (4) an einem unteren Ende (4a) eine nach innen ragende Schulter (12) aufweist, auf welcher das genannte Dichtungsmittel (10) aufliegt.

10. Waschbecken nach Anspruch 9, **dadurch gekennzeichnet, dass** das Dichtungsmittel (10) ein nach aussen ragender umlaufender Ring ist.

11. Waschbecken nach einem der Ansprüche 8 bis 10, **dadurch gekennzeichnet, dass** der Einsatz (9) wenigstens im Bereich der Rinne (R) nach innen geneigt ist, so dass dadurch die Rinne (R) für eine einfachere Zugänglichkeit erweitert wird.

12. Waschbecken nach einem der Ansprüche 8 bis 11, **dadurch gekennzeichnet, dass** zwischen der Befestigungsmutter (5) und dem Ablaufstutzen (4) ein weiteres Dichtungsmittel (17) angeordnet ist, das ein unteres Ende (4a) des Ablaufstutzens (4) gegen die Befestigungsmutter (5) abdichtet.

13. Waschbecken nach Anspruch 12, **dadurch gekennzeichnet, dass** das weitere Dichtungsmittel (17) radial ausserhalb eines Innengewindes der Befestigungsmutter (5) angeordnet ist, mit welchem die Befestigungsmutter (5) auf das Aussengewinde (20) des Einsatzes (9) aufschraubbar ist.

## Claims

1. Odor trap device for insertion into a sink, wherein the sink comprises a drain opening (2) which is formed by a drain nozzle (4) downwardly extending from an inner side (3) of the sink, which drain nozzle (4) can be connected to a drain pipe on a lower end, the odor trap device comprising
a lid (6) that can be placed onto the drain opening (2), with a circumferential edge (18) for being arranged above said inner side (3) of the sink (1) and with an underside (8) on which an immersion tube (7) is arranged which, together with said drain nozzle (4), serves to form an odor trap (S) being arranged below the lid (6),
an insert (9) being designed as a whole in one piece, the insert (9) having essentially the shape of a hollow cylinder extending around a longitudinal center axis (27) and comprising an external thread (20) on a lower end as well as sealing means (10) for lying sealingly against the drain nozzle (4), and which insert (9) is suited to be inserted into the drain opening (2), in order to form, with the drain nozzle (4), a circularly symmetrical channel (R) which is completely accessible from above for cleaning purposes after taking away the lid (6), wherein the lid (6) can be placed such onto the insert (9) that the insert (9) protrudes into the immersion tube (7) of the lid (6) along of its longitudinal center axis (27), as well as
a fastening nut (5), **characterized in that** the fastening nut (5) can be screwed such onto the external thread (20) of the insert (9) that the fastening nut (5) is clamped against the drain nozzle (4) and clamps the insert (9) against the drain nozzle (4),
and that the insert (9) comprises an inner side (26) with an engaging structure (25) which has a regular geometrical, non-circular shape in cross-section and which serves for rotation of the insert (9) relative to the fastening nut (5) by means of an engaging means.

2. Odor trap device according to claim 1, **characterized in that** the sealing means (10) is integrally formed on an outer side (13) of the insert (9).

3. Odor trap device according to claim 1 or 2, **characterized in that** the insert (9) is made from plastics.

4. Odor trap device according to one of claims 1 to 3, **characterized in that** the lid (6) is detachably attached to the insert (9).

5. Odor trap device according to one of claims 1 to 4, **characterized in that** the lid (6) is detachably snapped onto the insert (9).

6. Odor trap device according to one of claims 1 to 5, **characterized in that** the lid (6) comprises latching means (16) on its underside (8), which are detachably snapped-in at the insert (9).

7. Odor trap device according to claim 6, **characterized in that** the latching means (15) are snapped-in on an upper edge (16) of the insert.

8. Sink with a drain opening (2) which is formed by a drain nozzle (4) downwardly extending from an inner side (3) of the sink which drain nozzle (4) can be connected to a drain pipe on a lower end, with an odor trap device inserted into the sink, in accordance with one of claims 1 to 7, wherein the lid (6) of the odor trap device is placed onto the drain opening (2) and is arranged, with its circumferential edge (18), above said inner side (3) of the sink (1), wherein an odor trap (S) is arranged below the lid (6), which is formed by said drain nozzle (4) and the immersion tube (7) arranged on the underside (8) of the lid (6), wherein the insert (9) is inserted into the drain opening (2) and the sealing means (10) lie sealingly against the drain nozzle (4), wherein the drain nozzle (4) forms, with the insert (9), a circularly symmetrical channel (R) which is completely accessible from above for cleaning purposes after taking away the lid (6), and wherein the fastening nut (5) is screwed onto the insert (9) on the lower end, the fastening nut (5) being clamped against the drain nozzle (4) and clamping the insert (9) against the drain nozzle (4).

9. Sink according to claim 8, **characterized in that** the drain nozzle (4) comprises an inwardly protruding shoulder (12) on its lower end (4a), onto which said sealing means (10) is lying.

10. Sink according to claim 9, **characterized in that** the sealing means (10) is an outwardly protruding circumferential ring.

11. Sink according to one of claims 8 to 10, **characterized in that** the insert (9) is inclined inwardly at least in the region of the channel (R), such that the channel (R) is widened for a simpler accessibility.

12. Sink according to one of claims 8 to 11, **characterized in that** between the fastening nut (5) and the drain nozzle (4) a further sealing means (17) is arranged which seals a lower end (4a) of the drain nozzle (4) against the fastening nut (5).

13. Sink according to claim 12, **characterized in that** the further sealing means (17) is arranged radially outside of an internal thread of the fastening nut (5) by which the fastening nut (5) can be screwed onto the external thread (20) of the insert (9).

## Revendications

1. Un dispositif de siphon pour l'insertion dans un lavabo, où le lavabo comporte un orifice d'écoulement (2), qui est formé par un embout d'écoulement (4) s'étendant vers le bas depuis un côté intérieur du lavabo (3), qui est raccordable à un tuyau d'écoulement par une extrémité inférieure, le dispositif de siphon comportant
un couvercle (6) pouvant être posé sur l'orifice d'écoulement (2) avec un bord circonférentiel (18) pour la disposition sur ledit côté intérieur (3) du lavabo (1) ainsi que avec un côté inférieur (8), sur lequel un tube plongeur (7) est disposé, lequel sert à la formation d'un siphon (S) disposé en dessous du couvercle (6) avec ledit embout de d'écoulement (4),
un insert (9) formé entièrement en une pièce, lequel présente essentiellement la forme d'un cylindre creux s'étendant autour d'un axe central longitudinal (27) et lequel comporte au niveau d'une extrémité inférieure un filetage extérieur (20) ainsi que des moyens d'étanchéité (10) pour un appui étanchéifiant sur l'embout de d'écoulement (4), et que lequel est adapté pour l'insertion dans l'orifice d'écoulement (2), pour former une rainure (R) circulaire symétrique avec l'embout d'écoulement (4), qui après le prélèvement du couvercle (6) est accessible entièrement depuis le haut pour le nettoyage, où le couvercle (6) peut être posé sur l'insert (9) de telle sorte que l'insert (9) s'introduit dans le tube plongeur (7) du couvercle (6) le long l'axe central longitudinal, ainsi que
un écrou de fixation (5), **caractérisé en ce que**
l'écrou de fixation (5) peut être vissé sur le filetage extérieur (20) de l'insert (9) de telle sorte que l'écrou de fixation (5) est serré contre l'embout d'écoulement (4) et serre l'insert (9) contre l'embout d'écoulement (4),
l'insert (9) comporte une côté intérieur (26) avec une structure d'appui (25), laquelle a une forme régulière géométrique, non circulaire en section transversale, et laquelle sert à faire tourner l'insert (9) par rapport à l'écrou de fixation (5) au moyen d'un moyen d'appui.

2. Le dispositif de siphon selon la revendication 1, **caractérisé en ce que** le moyen d'étanchéité (10) est formé sur un côté extérieur (13) de l'insert (9).

3. Le dispositif de siphon selon la revendication 1 ou 2, **caractérisé en ce que** l'insert (9) est fabriqué en matière plastique.

4. Le dispositif de siphon selon une des revendications 1 à 3, **caractérisé en ce que** le couvercle (6) est fixé de manière amovible sur l'insert (9).

5. Le dispositif de siphon selon une des revendications 1 à 4, **caractérisé en ce que** le couvercle (6) est encliqueté de manière amovible sur l'insert (9).

6. Le dispositif de siphon selon une des revendications 1 à 5, **caractérisé en ce que** le couvercle (6) comporte sur son côté inférieur (8) des moyens d'encliquetage (16), qui sont encliquetés de manière amovible avec l'insert (9).

7. Le dispositif de siphon selon la revendication 6, **caractérisé en ce que** les moyens d'encliquetage (15) sont encliquetés au niveau d'un bord supérieur (16) de l'insert.

8. Un lavabo avec un orifice d'écoulement (2), qui est formé par un embout d'écoulement (4) s'étendant vers le bas depuis un côté intérieur du lavabo (3), qui est raccordable à un tuyau d'écoulement par une extrémité inférieure, avec un dispositif de siphon selon une des revendications 1 à 7 inséré dans le lavabo, où le couvercle (6) du dispositif de siphon est posé sur l'orifice d'écoulement (2) et est disposé sur ledit côté intérieur (3) du lavabo (1) avec son bord circonférentiel (18), où un siphon (S) est disposé en dessous du couvercle (6), qui est formé par ledit embout d'écoulement (4) et le tube plongeur (7) disposé sur le côté inférieur (8) du couvercle (6), où l'insert (9) est inséré dans l'orifice d'écoulement (2) et les moyens d'étanchéité s'appuient de manière étanchéifiant sur l'embout d'écoulement (4), où l'embout d'écoulement (4) forme une rainure circulaire symétrique (R) avec l'insert (9), qui après le prélèvement du couvercle (6) est accessible entièrement depuis le haut pour le nettoyage, et où un écrou de fixation (5) est vissé sur l'insert (9) au niveau de l'extrémité inférieure, qui est serrée contre l'embout d'écoulement (4) est qui serre l'insert (9) contre l'embout d'écoulement (4).

9. Le lavabo selon la revendication 8, **caractérisé en ce que** l'embout d'écoulement (4) comporte sur son extrémité inférieure (4a) un épaulement (12) s'étendant vers l'intérieur, sur lequel ledit moyen d'étanchéité (10) s'appuie.

10. Le lavabo selon la revendication 9, **caractérisé en ce que** le moyen d'étanchéité (10) est un anneau circonférentiel s'étendant vers l'extérieur.

11. Le lavabo selon une des revendications 8 à 10, **caractérisé en ce que** l'insert (9) est incliné vers l'intérieur au moins dans le domaine de la rainure (R), de sorte qu'ainsi la rainure (R) est élargie pour une accessibilité simplifiée.

12. Le lavabo selon une des revendications 8 à 11, **caractérisé en ce que** un moyen d'étanchéité additionnel (17) est disposé entre l'écrou de fixation (5) et l'embout d'écoulement (4), lequel rend étanche contre l'écrou de fixation (5) une extrémité inférieure (4a) de l'embout d'écoulement (4).

13. Le lavabo selon la revendication 12, **caractérisé en ce que** le moyen d'étanchéité le moyen d'étanchéité additionnel (17) est disposé de manière radiale en dehors du filetage intérieur de l'écrou de fixation (5), avec lequel l'écrou de fixation (5) peut être vissé sur le filetage extérieur (20) de l'insert (9).
